# EUROPÄISCHE PATENTSCHRIFT

(11) **EP 2 092 174 B1**
(45) Veröffentlichungstag und Bekanntmachung des Hinweises auf die Patenterteilung: **09.09.2015**
(21) Anmeldenummer: 07819254.9
(22) Anmeldetag: 23.10.2007
(51) Int. Cl.: F02B 37/00, F01D 5/02, F04D 29/26

(54) **TURBOLADER**
TURBOCHARGER
TURBOCOMPRESSEUR

(30) Priorität: 11.12.2006 DE 102006058339
(43) Veröffentlichungstag der Anmeldung: 26.08.2009
(73) Patentinhaber: BorgWarner, Inc., Auburn Hills, MI 48326-2872 (US)
(72) Erfinder: HOLZSCHUH, Christian, 55232 Alzey (DE)
(74) Vertreter: Hoefer & Partner Patentanwälte mbB
(86) Internationale Anmeldenummer: PCT/EP2007/009193
(87) Internationale Veröffentlichungsnummer: WO 2008/071253

(56) Entgegenhaltungen:
- EP-A- 1 394 387
- WO-A-99/07982
- WO-A-2006/051285
- US-A- 5 176 497
- US-A1- 2002 001 522

## Beschreibung

Die Erfindung betrifft einen Turbolader gemäß dem Oberbegriff des Anspruchs 1.

Ein gattungsgemäßer Turbolader ist aus der US 5 176 497 A, EP 1 394 387 A, US 2000/001522 A1 oder der WO 99/07982 A bekannt.

Bei derartigen Turboladern wurden die Kolbenringeinstiche bzw. -nuten stets in der Rotorwelle angeordnet. Hierbei ist es möglich, dass pro Kolbenring je eine Nut vorgesehen ist oder dass zwei Kolbenringe in einer Nut angeordnet sind. Da die turbinenradnahe Kolbenringnut einen konstruktiven Mindestabstand vom Turbinenrad erfordert und der Anbindungszapfen am Turbinenradrücken axial möglichst kurz gehalten wird, ist es bisher nicht möglich zwei Nuten in den Wellenbereich einzubringen ohne die Welle im Querschnitt zu schwächen oder ohne die Welle axial zu verlängern, was sehr negative Auswirkungen auf die Rotorlagerstabilität zur Folge hat. Werden das Turbinenrad und die Rotorwelle durch eine Schweißung verbunden, war es bisher nicht möglich, die Kolbenringnuten beliebig

zu platzieren, da der Bereich der Schweißstelle aufgrund uneinheitlicher Materialeigenschaften nicht für die Anbringung der Nuten geeignet ist.

Es ist demgegenüber Aufgabe der vorliegenden Erfindung, einen Turbolader für einen Verbrennungsmotor gemäß dem Oberbegriff des Anspruchs 1 zu schaffen, der einen Turbinenrotor aufweist, der ohne Vergrößerung der axialen Rotorlänge die Vermeidung von Festigkeitsminderungen der Anordnung durch die Anbringung von Kolbenringnuten ermöglicht.

Hinsichtlich des erfindungsgemäßen Turboladers erfolgt die Lösung dieser Aufgabe durch die Merkmale des Anspruchs 1. Hinsichtlich des Turbinenrotors, der ein selbstständig handelbares Objekt darstellt, erfolgt die Lösung dieser Aufgabe durch die Merkmale des Anspruchs 5.

So ist es bei der erfindungsgemäßen Ausbildung des Turbinenrads möglich, eine Mehrzahl von erforderlichen Kolbenringeinstichen komplett in das Material des Turbinenrades zu integrieren. Dadurch werden die Nachteile des Standes der Technik vermieden. Der Vorteil der erfin-dungsgemäßen Ausbildung besteht darin, dass alle Kolbenringeinstiche einerseits in dem gegenüber dem Material der Rotorwelle hitzebeständigeren Material liegen und andererseits entsprechend entfernt von der Verbindungsebene zwischen Rotorwelle und Turbinenrad platziert sind, woraus eine Erhöhung der Festigkeit des gesamten Turbinenrotors resultiert.

Weitere Einzelheiten, Vorteile und Merkmale der Erfindung ergeben sich aus nachfolgender Beschreibung eines Ausführungsbeispiels und der Zeichnung.

Es zeigt:
Fig. 1 eine teilweise aufgebrochene perspektivische Darstellung des erfindungsgemäßen Turboladers, und
Fig. 2 eine Querschnittsansicht des Turbinenrotors mit zwei Kolbenringeinsstichen

In Fig. 1 ist ein erfindungsgemäßer Turbolader 1 in teilweise aufgebrochener Darstellung veranschaulicht.

Der Turbolader 1 weist eine Turbine 2 auf, die eine Abgaseintrittsöffnung 3 und eine Abgasaustrittöffnung 4 umfasst.

Ferner ist im Turbinengehäuse der Turbine 2 ein Turbinenrad 5 angeordnet, das auf einem Ende einer Rotorwelle 6 befestigt ist.

Eine Mehrzahl von Schaufeln, von denen in Fig. 1 nur die Schaufel 7 zu sehen ist, ist im Turbinengehäuse zwischen der Abgaseintrittsöffnung 3 und dem Turbinenrad 5 angeordnet.

Ferner weist der Turbolader 1 einen Verdichter 8 auf, der ein Verdichterrad 9 umfasst, das auf dem anderen Ende der Rotorwelle 6 befestigt und im Verdichtergehäuse des Verdichters 8 angeordnet ist.

Natürlich weist der erfindungsgemäße Turbolader 1 auch alle anderen üblichen Bauteile eines Turboladers, wie ein Lagergehäuse mit einer Lagergehäuseeinheit usw., auf, die jedoch nachfolgend nicht beschrieben werden, da sie für die Erläuterung der Prinzipien vorliegender Erfindung nicht erforderlich sind.

In Fig. 2 ist ein Teil eines Turbinenrotors 10 im Schnitt dargestellt, der die Rotorwelle 6 und das Turbinenrad 5 mit der erfindungsgemäßen Anordnung von Kolbenringeinsstichen 11, 11' auf einem verlängerten, einstückigen Anbindungszapfen 17 des Turbinenrads 5 zeigt. Durch diese Formgebung des Turbinenrads 5 wird erreicht, dass alle konstruktiv benötigten Kolbenringeinsstiche 11, 11' im gegenüber der Materiallegierung der Rotorwelle 6 hitzebeständigeren Material des Turbinenrads 5 ausgebildet sind. Diese Anordnung der Kolbenringeinsstiche 11, 11' in identischem Material schafft identische tribologische Verhältnisse für die darin einzubauenden Kolbenringe (die in dieser Figur nicht dargestellt sind). Die Lage der Kolbenringeinsstiche 11, 11' sowie der deutliche, in Fig. 2 ersichtliche Abstand von der Verbindungsebene A zwischen der Rotorwelle 6 und dem ersten Kolbenringeinstich 11 erhöhen die Festigkeit der Gesamtanordnung des Turbinenrotors 10 in hohem Maße. Nachteilige Einflüsse durch das Fügeverfahren zur Verbindung der Rotorwelle 6 und des Turbinenrads 5, wie z. B. eine geringere Härte oder Härtespitzen an den Kolbenringeinsstichen 11, 11' können somit gegenüber dem Stand der Technik weitestgehend eliminiert werden.

Wie ferner aus der Schnittzeichnung in Fig. 2 ersichtlich, weist das Turbinenrad 5 einen zylindrischen Hohlraum 15 auf, dessen Tiefe L, gemessen von der axialen wellenseitigen Endfläche 14 des Anbindungszapfens 17 bis zu einem Radrücken 13 des Turbinenrads 5, kleiner als eine Länge B des Anbindungszapfens 17 ist.

Die Rotorwelle 6 und das Turbinenrad 5 können an der Verbindungsebene A entweder durch Reibschweißung oder Elektronenstrahlschweissung miteinander verbunden werden. Wie aus der Zeichnung von Fig. 2 ersichtlich ist, weist die Rotorwelle 6 einen kurzen Wellenstumpf 16 auf. Für den Fügevorgang durch Elektronenstrahlschweißung hat die erfindungsgemäße Ausbildung des Anbindungszapfens 17 des Turbinenrads 5 den Vorteil, dass dieser einfach auf den Wellenstumpf 16 aufgepresst werden kann und die Risiken des Auftretens von Spannungen beim Schweißvorgang und mögliche daraus folgende Rissbildungen durch die an der Verbindungsebene A an beiden Bauteilen vorhandenen Material- bzw. Wandstärken minimiert werden können.

Zur Ergänzung der Offenbarung wird explizit auf die zeichnerische Darstellung der Erfindung in den Figuren 1 und 2 verwiesen.

### Bezugszeichenliste

- 1: Turbolader/Abgasturbolader
- 2: Turbine
- 3: Abgaseintrittsöffnung
- 4: Abgasaustrittsöffnung
- 5: Turbinenrad
- 6: Rotorwelle
- 7: Schaufeln
- 8: Kompressor
- 9: Kompressorrad
- 10: Turbinenrotor
- 11, 11': Kolbenringeinstich
- 12: Anschlußteil
- 13: Radrücken
- 14: wellenseitige Endfläche
- 15: Hohlraum
- 16: Wellenstumpf
- 17: Anbindungszapfen
- A: Verbindungsebene
- L: Tiefe des Hohlraums (der Kalotte)
- B: Länge des Anbindungszapfens

## Patentansprüche

1. Turbolader (1)
- mit einem Verdichter (8), der ein Verdichterrad (9) aufweist, das auf einem Ende einer Rotorwelle (6) fixiert ist;
- mit einer Turbine (2), die einen Turbinenrotor (10) aufweist, der ein Turbinenrad (5) umfasst, das einen Anbindungszapfen (17) aufweist, der mit einem Anschlussteil (12) der Rotorwelle (6) verbindbar ist, und
- mit zumindest einem Kolbenringeinstich (11, 11'), der am Turbinenrotor (10) vorgesehen ist; **dadurch gekennzeichnet,**
- **dass** zwei Kolbenringeinstiche (11, 11') auf dem Anbindungszapfen (17) angeordnet sind, und
- **dass** der Anbindungszapfen (17) des Turbinenrads (5) einen zylindrischen Hohlraum (15) aufweist, dessen Tiefe (L) kleiner als eine Läge (B) des Anbindungszapfens (17), gemessen von einer axialen wellenseitigen Endfläche (14) der Rotorwelle (6) bis zu einem Radrücken (13) des Turbinenrads (5), ist.

2. Turbolader gemäß Anspruch 1, **dadurch gekennzeichnet, dass** eine Verbindungsebene (A) zwischen der Rotorwelle (6) und dem Turbinenrad (5) beabstandet zum nächstliegenden Kolbenringeinstich (11, 11') angeordnet ist.

3. Turbolader gemäß Anspruch 1, **dadurch gekennzeichnet, dass** das Turbinenrad (5) und die Rotorwelle (6) durch eine Reibschweißung oder durch eine Elektronenstrahlschweißung verbunden sind.

## Claims

1. Turbocharger (1)
- with a compressor (8), which has a compressor wheel (9) which is fixed on one end of a rotor shaft (6);
- with a turbine (2), which has a turbine rotor (10), which comprises a turbine wheel (5) which has a connecting journal (17) which can be connected to a connecting section (12) of the rotor shaft (6), and
- with at least one piston ring groove (11, 11'), which is provided on the turbine rotor (10); **characterized in that**
- two piston ring grooves (11, 11') are arranged on the connecting journal (17), and **in that**
- the connecting journal (17) of the turbine wheel (5) has a cylindrical cavity (15), the depth (L) of which is smaller than a length (B) of the connecting journal (17), measured from an axial shaft-side end face (14) of the rotor shaft (6) to a wheel back (13) of the turbine wheel (5).

2. Turbocharger according to Claim 1, **characterized in that**
a connecting plane (A) is arranged between the rotor shaft (6) and the turbine wheel (5) at a distance to the nearest piston ring groove (11, 11').

3. Turbocharger according to Claim 1, **characterized in that**
the turbine wheel (5) and the rotor shaft (6) are connected by means of a friction weld or by means of an electron beam weld.

## Revendications

1. Turbocompresseur (1)
- comportant un compresseur (8) qui comprend une roue de compresseur (9) qui est fixée sur une extrémité d'un arbre de rotor (6) ;
- comportant une turbine (2) qui comprend un rotor de turbine (10) qui comporte une roue de turbine (5) qui comprend un tourillon de connexion (17) qui peut être relié à une partie de raccordement (12) de l'arbre de rotor (6), et
- comportant au moins une gorge d'anneau de piston (11, 11') qui est prévue sur le rotor de turbine (10) ; **caractérisé**
- **en ce que** deux gorges d'anneau de piston (11, 11') sont disposées sur le tourillon de connexion (17), et
- **en ce que** le tourillon de connexion (17) de la roue de turbine (5) comprend une cavité cylindrique (15) dont la profondeur (L) est inférieure à une longueur (B) du tourillon de connexion (17), mesurée à partir d'une surface d'extrémité (14) axiale côté arbre de l'arbre de rotor (6) jusqu'à un dos de roue (13) de la roue de turbine (5).

2. Turbocompresseur selon la revendication 1, **caractérisé en ce qu'**un plan de liaison (A) entre l'arbre de rotor (6) et la roue de turbine (5) est disposé de manière espacée par rapport à la gorge d'anneau de piston (11, 11') la plus proche.

3. Turbocompresseur selon la revendication 1, **caractérisé en ce que** la roue de turbine (5) et l'arbre de rotor (6) sont reliés par une soudure par friction ou par une soudure par faisceau d'électrons.
